# EUROPÄISCHE PATENTSCHRIFT

(11) **EP 2 866 903 B1**
(45) Veröffentlichungstag und Bekanntmachung des Hinweises auf die Patenterteilung: **24.08.2016**
(21) Anmeldenummer: 13730604.9
(22) Anmeldetag: 25.06.2013
(51) Int. Cl.: A62C 2/04, A62C 3/06, A62C 2/08

(54) **VERFAHREN ZUM VERDÜNNEN UND/ODER AUSSCHLEUSEN VON WOLKEN BRENNBARER GASE**
METHOD FOR DILUTING AND/OR FLUSHING OUT CLOUDS OF COMBUSTIBLE GASES
PROCÉDÉ SERVANT À DILUER DES NUAGES DE GAZ COMBUSTIBLES ET/OU SERVANT À LES ÉCLUSER AU-DEHORS

(30) Priorität: 02.07.2012 EP 12174577
(43) Veröffentlichungstag der Anmeldung: 06.05.2015
(73) Patentinhaber: BASF SE, 67056 Ludwigshafen am Rhein (DE)
(72) Erfinder: BODIZS, Levente-Csaba, 45770 Marl (DE); WINDLIN, Franz Niklaus, 69120 Heidelberg (DE); GUMBEL, Klaus Peter, 68165 Mannheim (DE); FISCHER, Johannes, 67063 Ludwigshafen (DE); ODENWALD, Oliver, 69234 Dielheim (DE); DENECKE, Jens, 67346 Speyer (DE)
(86) Internationale Anmeldenummer: PCT/EP2013/063217
(87) Internationale Veröffentlichungsnummer: WO 2014/005881

(56) Entgegenhaltungen:
- CA-A1- 2 174 677
- DE-C1- 3 908 823
- US-A- 2 120 563
- US-A- 4 703 808

## Beschreibung

Die Erfindung betrifft ein Verfahren zum Verdünnen und/oder Ausschleusen von Wolken brennbarer Gase, eine dazu geeignete Vorrichtung und die Verwendung von Gas-Strahlvorhängen zu diesem Zweck.

Leckagen an Vorrichtungen und Apparaturen, durch die brennbare Gase austreten können, stellen ein erhebliches Sicherheitsrisiko dar, insbesondere, wenn Zündquellen in der Nähe befindlich sind.

In den VDI Berichten 567, Verfahrenstechnik 1984, Seiten 391 bis 412 (1985) berichten H. Seifert und H. Giesbrecht über Dampfvorhänge als Sicherheitseinrichtung gegen bodennahe Gasausbrüche. Dabei wird erläutert, dass das Einmischen von Luft in bodennahe Schwergaswolken durch vertikal am Boden austretende Dampfstrahlen deutlich verstärkt werden kann. Solche Dampfvorhänge können als Sicherheitseinrichtung gegen unbeabsichtigte Freisetzungen brennbarer oder toxischer Gase eingesetzt werden. Bei einem Dampfvorhang saugen die mit hohem Impuls aus kleinen Öffnungen eines im Boden verlegten Rohres austretenden Dampfstrahlen von der einen Seite Schwergas und von der leckabgewandten Seite Luft ein und befördern dieses Gemisch nach oben. Oberhalb der Schwergasschicht wird von beiden Seiten Luft eingemischt. Die Konzentrationsverteilung kann dann nach den Gesetzen eines ebenen Freistrahls berechnet werden.

In Loss Prevention in the Process Industries - Hazard Identification, Assessment and Control, F. P. Lees, 2. Auflage, Emeritus, Band 1, Kapitel 15.53.18 werden Dampfvorhänge beschrieben, die zur Verdünnung von durch Leckagen entweichende brennbare Gase gesetzt werden können, die schwerer als Luft sind. Dabei wird die zu schützende Anlage durch eine feste, aber leicht gebaute Wand umgeben. Eine horizontale Dampfleitung mit einer Reihe schmaler Öffnungen wird nahe der Oberkante der Wand angebracht. Die Wand ist beispielsweise 1,5 m hoch. Das Dampfrohr ist so ausgelegt, dass die individuellen Strahlen zusammen einen ebenen Strahl ergeben.

US 4,703,808 A beschreibt einen Raucheliminator zum Entfernen von Rauch-, Wärme- und Verbrennungsgasen von einer brennenden Struktur. Dabei umfasst der Raucheliminator ein wärmebeständiges, starres Rohr mit einem Adapter, welches an einem Ende des starren Rohres befestigt ist. Dieser Adapter dient zur Verbindung mit einem herkömmlichen Feuerwehrschlauch.

DE 39 08 823 C1 beschreibt Dampf-Vorhanganlagen zur Schadensminderung bei störfallfreigesetzten schweren Gasen. Die Dampf-Vorhanganlage enthält ein den Gefahrenbereich umgebendes Düsenrohr, eine Schwergas-Detektoranlage und eine Dampfquelle, von der im detektierten Störfall Dampf unter Druck in das Düsenrohr eingeleitet wird.

Im Kapitel 4.6.2 "Steam Curtains" im Buch "Guidelines for Postrelease Mitigation Technology in the Chemical Process Industry", Center for Chemical Process Safety, AlChE, 1997, werden auf den Seiten 83 bis 86 Dampf- und Gasvorhänge beschrieben. Dampfvorhänge werden zur Verdünnung von Gasen, die schwerer als Luft sind, eingesetzt. Dabei sollte der Dampfvorhang das gesamte Gebiet, in dem eine Gasleckage auftreten kann, umschließen. Es wird wiederum angegeben, dass ein Gasleitungsrohr auf einer niedrigen Wand in einer Höhe von etwa 1,5 m an dessen Oberkante angebracht werden soll. Die Wand dient dabei als Gaszaun, der ein Verbreiten der Gaswolke verlangsamt und die Entdeckung der Gaswolke erleichtert. Eine Vorrichtung wird beschrieben, in der eine Rohrleitung mit 6 Inch (15,24 cm) Durchmesser eingesetzt wird, die 5/32 Inch Löcher in 4 Inch (10,16 cm) Intervallen aufweist. Dampf wird zur Ausbildung des Dampfvorhangs mit 250 psig Dampf beaufschlagt. Zur Verhinderung der Ausbildung von statischer Elektrizität müssen die Rohrleitungen gut geerdet werden. Auch Wasserstoffrohrleitungen können an Verbindungsstellen durch eine ringförmige Anordnung von Dampfstrahlen abgesichert werden.

Aufgabe der vorliegenden Erfindung ist die Bereitstellung eines Verfahrens zum Verdünnen und/oder Ausschleusen von Wolken brennbarer Gase, deren Dichte die Dichte von Luft nicht übersteigt, aus Einhausungen, die bis auf Auslassöffnungen vorzugsweise allseits geschlossen sind.

Die Aufgabe wird erfindungsgemäß gelöst durch die Verwendung eines durch Versprühen von nicht brennbaren Gasen oder Flüssigkeiten erzeugten Gas-Strahlvorhangs zum Verdünnen und/oder zur Ausschleusung von Wolken brennbarer Gase, deren Dichte die Dichte von Luft nicht übersteigt, aus Einhausungen, die eine oder mehrere Außenöffnungen aufweisen.

Die Aufgabe wird zudem gelöst durch ein Verfahren zum Verdünnen und/oder Ausschleusen von Wolken brennbarer Gase, deren Dichte die Dichte von Luft nicht übersteigt, aus Einhausungen, die eine oder mehrere Außenöffnungen aufweisen, bei dem durch Versprühen von nicht brennbaren Gasen oder Flüssigkeiten an mindestens einer Außenöffnung ein Gas-Strahlvorhang erzeugt wird, der die in der Einhausung befindlichen Wolken brennbarer Gase verdünnt, bzw. in Richtung der mindestens einen Außenöffnung trägt und so ausschleust, bzw. austrägt.

Die Aufgabe wird zudem gelöst durch eine entsprechende Einhausung mit einer oder mehreren Außenöffnungen mit Einrichtungen zur Erzeugung eines an mindestens einer Außenöffnung angeordneten Gas-Strahlvorhangs, wobei der Gas-Strahlvorhang die in der Einhausung befindlichen Wolken brennbarer Gase verdünnt bzw. in Richtung der mindestens einen Außenöffnung trägt und so ausschleust, wobei die Einhausung senkrecht stehende Außenwände aufweist und nach oben hin durch ein Dach abgeschlossen ist und mindestens eine Außenöffnung im oberen Viertel der Außenwände angeordnet ist. Unter "Einhausungen" werden erfindungsgemäß Behältnisse, Gebäude usw. verstanden, die Vorrichtungen zur Herstellung, Lagerung, Verarbeitung oder dem Transport chemischer Stoffe enthalten, aus denen bei einer Leckage brennbare Gase austreten, deren Dichte beim Austritt die Dichte von Luft nicht übersteigt. Die Einhausungen sind nicht vollständig nach außen, d. h. gegenüber der Umgebung oder Atmosphäre, abgeschlossen, sondern weisen eine oder mehrere Außenöffnungen auf. Hierdurch unterscheiden sich die Einhausungen z. B. von Reaktoren oder Rohrleitungen an sich. Die Außenöffnungen sind dabei gegenüber der Umgebung oder Atmosphäre permanent offen und auch nicht zeitweilig geschlossen, wie es bei Türen, Fenstern, Ventilen usw. der Fall wäre. Die Einhausung befindet sich daher in der Regel auf demselben oder einem sehr ähnlichen Druckniveau wie die Umgebung, bzw. die Atmosphäre.

Es wurde erfindungsgemäß gefunden, dass die Verdünnung und/oder Ausschleusung von brennbaren Gasen niedriger Dichte mit Hilfe von Gas-Strahlvorhängen gelingt. Dabei ist das typischerweise aus einer Leckage in einer Apparatur austretende brennbare Gas gegenüber Luft bei identischen Umgebungsbedingungen (Druck, Temperatur) bzw. bei den Austrittsbedingungen dichteneutral oder leichter. Damit ist das brennbare Gas gerade kein Schwergas, wie es in der VDI-Richtlinie 3786 definiert ist. Ein Schwergas ist typischerweise mindestens 16 % schwerer als Luft.

In offenen Anlagen geht man in der Regel davon aus, dass brennbare Gase, die leichter als Luft sind, nach oben entweichen und sich unkontrolliert verbreiten.

Anders ist der Fall jedoch gelagert, wenn die Anlage, in der eine Gasleckage auftreten kann, in einer Einhausung vorliegt, die nur wenige Außenöffnungen aufweist. In diesem Fall kann sich bei einer Leckage das Leichtgas nicht unkontrolliert verbreiten.

Die Bildung eines explosiven Gasgemisches wird erfindungsgemäß verhindert durch Versprühen von nicht-brennbaren Gasen oder Flüssigkeiten an mindestens einer Außenöffnung. So wird ein Gas-Strahlvorhang erzeugt, der die in der Einhausung befindlichen Wolken brennbarer Gase verdünnt, bzw. in Richtung der mindestens einen Außenöffnung trägt und so ausschleust, bzw. austrägt.

Der Begriff "an einer Außenöffnung" ist daher funktional so zu verstehen, dass der Strahlvorhang räumlich so an oder in der Nähe der Außenöffnung angeordnet ist, dass die Wolken brennbarer Gase verdünnt und vorzugsweise in Richtung der mindestens einen Außenöffnung getragen und so aus der Einhausung ausgeschleust, bzw. ausgetragen werden. Häufig deckt der Strahlvorhang die mindestens eine Außenöffnung ganz oder zumindest teilweise ab.

Dabei enthält die Einhausung häufig Vorrichtungen zur Herstellung, Verarbeitung oder Lagerung der brennbaren Gase. Entsprechende Vorrichtungen sind beispielsweise Reaktoren, Tanks oder Druckgasflaschen, Wärmetauscher, Kolonnen oder gesamte Anlagen oder Leitungen.

Das brennbare Gas kann aus beliebigen brennbaren Gasen ausgewählt sein, deren Dichte die Dichte von Luft nicht übersteigt (bei identischer Temperatur und identischem Druck). Erfindungsgemäß eingesetzte brennbare Gase sinken damit in einer entsprechenden Einhausung nicht auf den Boden der Einhausung ab.

Beispiele geeigneter brennbarer Gase sind Acetylen, Wasserstoff, Ammoniak, Kohlenmonoxid, Kokereigas, Deponiegas, Stadtgas, Biogas, Synthesegas, Methan, bzw. Erdgas oder heiße, brennbare Gase.

Ein Flüssigkeits- oder Gas-Strahlvorhang kann durch beliebige geeignete nicht brennbare Gase oder Flüssigkeiten erzeugt werden, wobei der Flüssigkeits-Strahlvorhang nicht teil der Erfindung ist. Beispielsweise kann es sich um einen Flüssigkeits-Strahlvorhang aus Wasser handeln. Bevorzugt handelt es sich um einen Gasstrahlvorhang, der durch Wasserdampf, Luft, Stickstoff oder Gemische davon, vorzugsweise durch Wasserdampf gebildet wird. Der Dampf kann dabei auf den in der Anlage oder Anlageumgebung bereitgestellten Druckstufen vorliegen. Typischerweise liegen in chemischen Anlagen Druckstufen für Wasserdampf von etwa 1,5 bar, 4 bar oder 16 bar vor. Bevorzugt sind 2 bis 6 bar.

Das Ausschleusen aus der Einhausung erfolgt vorzugsweise derart, dass außerhalb der Einhausung kein zündfähiges Gemisch des brennbaren Gases vorliegt. Dies bedeutet, dass die ausströmende Flüssigkeits- oder Gasmenge der nicht brennbaren Flüssigkeit, bzw. des nicht-brennbaren Gases so geregelt wird, dass eine ausreichende Durchmischung mit dem aus einer Leckage austretenden brennbaren Gas und zusätzlich mit angesaugter Luft erreicht wird, so dass ein nicht mehr brennbares bzw. zündfähiges Gasgemisch resultiert.

Die Einhausungen, die die Vorrichtungen zur Herstellung, Verarbeitung oder Lagerung der brennbaren Gase aufnehmen, weisen eine oder mehrere Außenöffnungen auf. Vorzugsweise beträgt dabei die Fläche der Außenöffnungen maximal 40 %, besonders bevorzugt maximal 20 %, insbesondere maximal 10 % der gesamten über dem Erdboden befindlichen Außenflächen der Einhausung. Die Fläche der Außenöffnungen kann vorzugsweise mindestens 0,5 %, besonders bevorzugt mindestens 1 %, insbesondere mindestens 2 % der gesamten über dem Erdboden befindlichen Außenflächen der Einhausung betragen.

Häufig ist die Einhausung auf dem Erdboden angeordnet und weist senkrecht stehende Außenwände auf. Zudem ist sie nach oben hin durch ein Dach abgeschlossen. Mindestens eine Außenöffnung ist im Dach oder in den Außenwänden unmittelbar an das Dach angrenzend angeordnet. Der Begriff "unmittelbar" bezeichnet eine Position, die im oberen Viertel, vorzugsweise oberen Fünftel, insbesondere oberen Zehntel der Außenwände angeordnet ist. Besonders bevorzugt befindet sich diese Außenöffnung direkt an der Oberkante der Außenwände und damit direkt an das Dach angrenzend. Weitere Außenöffnungen können an anderen Stellen der Einhausung vorgesehen sein, z. B. um den Zustrom von Außenluft in die Einhausung zu erlauben.

Erfindungsgemäß können in den Einhausungen eine oder mehrere Außenöffnungen vorliegen. Bevorzugt liegen 1 bis 5, besonders bevorzugt 1 bis 3, insbesondere 1 oder 2 Außenöffnungen vor.

Die Ausbildung des Gas-Strahlvorhangs folgt derart, dass die Wolken brennbarer Gase bei der Ausschleusung zu mindestens 80 %, vorzugsweise zu mindestens 90 %, insbesondere zu mindestens 95 %, speziell vollständig durch den Gas-Strahlvorhang durchtreten, bzw. durchtreten müssen. Hierdurch wird sichergestellt, dass durch den Strahlvorhang eine ausreichende Verdünnung und ein ausreichender Transport der brennbaren Gaswolke erfolgen. Je nach Auslegung der Einhausung, bzw. der Außenöffnung oder Außenöffnungen kann für jede Außenöffnung ein Strahlvorhang vorgesehen sein. Es ist auch möglich, dass für nicht jede Außenöffnung ein Strahlvorhang vorgesehen ist und die verbleibenden Außenöffnungen nur dem Einströmen von Luft dienen, die, verdünnt mit dem brennbaren Gas, durch den Strahlvorhang und durch eine andere Außenöffnung wieder austritt.

Typischerweise wird die Einhausung senkrecht stehende Außenwände und ein Flach- oder Spitzdach aufweisen, das auf den Außenwänden aufliegt. Die Außenöffnungen können einen beliebigen Umriss aufweisen. Sie können beispielsweise einen eckigen oder annähernd eckigen Umriss aufweisen, wobei eine Kante der Außenöffnung horizontal verläuft. Der Gas-Strahlvorhang kann dabei beispielsweise in einem Winkel zum Dach oder zur Außenwand von beispielsweise 45° ± 10° ausgebildet sein. Dies bedeutet, dass der Gas-Strahlvorhang nicht senkrecht auf die Außenöffnung auftreffen muss oder parallel zu ihr sein muss, sondern in einem schrägen Winkel auftreffen kann. Der Gas-Strahlvorhang kann beispielsweise auch so an einer nach Innen versetzten Außenwand angeordnet sein, dass er in einem Winkel von etwa 45° auf das Dach gerichtet ist und von unten zusätzlich Umgebungsluft ansaugen und mitreißen kann.

Eine entsprechende Ausführungsform ist in der beigefügten Figur 1 schematisch dargestellt. Die Figur 1 zeigt eine Querschnittsansicht von Außenwand (Wa) und Dach (Da) im Bereich des Strahlvorhangs (St), der durch eine Dampfleitung (Dam), die mit Bohrungen versehen ist, erzeugt wird. Die Außenwand (Wa), an deren Oberkante der Strahlvorhang (St) gebildet wird, ist gegenüber der Dachkante nach innen versetzt, wobei sich eine Außenöffnung ergibt. Durch Ausbildung des Strahlvorhangs (St) im Winkel von etwa 40° gegenüber der Horizontalen nach schräg oben wird aus dem Inneren der Einhausung brennbares Gas (Leichtgas (Le)) mitgeschleppt, das aus Apparaten mit Leckage (Ap) entweicht, und aus der äußeren Umgebung der Einhausung Luft (Lu) mitgerissen, die zur Verdünnung des brennbaren Gases führt.

Erfindungsgemäß können sämtliche Außenöffnungen durch Gas-Strahlvorhänge abgedeckt sein, so dass das brennbare Gas in jedem Fall durch einen Gas-Strahlvorhang treten muss. Vorzugsweise sind zumindest dachnahe Außenöffnungen durch entsprechende Strahlvorhänge abgedeckt.

Der Gas-Strahlvorhang wird vorzugsweise durch Austritt eines Gases oder einer Flüssigkeit aus einem Rohr erzeugt, das entlang seiner Längsachse senkrecht zur Längsachse Bohrungen aufweist, die auf der Rohroberfläche auf einer gemeinsamen Verbindungsgerade liegen können. Beispielsweise kann ein Rohr mit einem Innendurchmesser von etwa 8 cm verwendet werden (DN 80), das etwa 5 mm Durchmesser aufweisende Bohrungen aufweist, die im Abstand von etwa 7 cm vorgesehen sind. Ein etwa 4 m langes DN 80-Rohrstück kann so etwa 57 Bohrungen des Durchmessers 5 mm aufweisen. Es kann mit einem Druck von 4 bar Dampf betrieben werden.

Der Dampfvorhang kann - in Abhängigkeit von der Größe der abzudeckenden Außenöffnung - eine Länge im Bereich von vorzugsweise 0,5 bis 6 m aufweisen.

Der Gas-Strahlvorhang wird vorzugsweise sensorgesteuert dann ausgelöst, wenn eine Leckage des brennbaren Gases festgestellt wird. Eine entsprechende Detektions- und Regeleinrichtung ist von Ventilatoren bekannt, die bisher für die Abfuhr entsprechender brennbarer Gase im Notfall vorgesehen wurden.

Das erfindungsgemäße Verfahren kann eine konventionelle Notfall-Kammerentlüftung durch Ventilatoren ersetzen.

Vorzugsweise sind im erfindungsgemäßen Verfahren die Einhausungen nicht vollständig nach oben offen, da sonst das Gas frei nach oben entweichen kann. Vorzugsweise weist die Einhausung nur die vorstehend beschriebenen kleineren Öffnungen auf und verhindert so die freie Ausbreitung des leichten brennbaren Gases, so dass seine Verdünnung durch den Gas- oder Flüssigkeits-Strahlvorhang erfolgt.

Ein entsprechender Dampfstrahlvorhang wurde in einer Einhausung vorgesehen, die einen Rohrbündelreaktor mit Acetylen, gelöst in flüssigem Aceton umgibt. So kann ein Austreten einer brennbaren Acetylen-Gaswolke zuverlässig verhindert werden.

## Patentansprüche

1. Verwendung eines durch Versprühen von nicht brennbaren Gasen oder Flüssigkeiten erzeugten Gas- Strahlvorhangs zum Verdünnen und/oder zur Ausschleusung von Wolken brennbarer Gase, deren Dichte die Dichte von Luft nicht übersteigt, aus Einhausungen, die eine oder mehrere Außenöffnungen aufweisen.

2. Verfahren zum Verdünnen und/oder Ausschleusen von Wolken brennbarer Gase, deren Dichte die Dichte von Luft nicht übersteigt, aus Einhausungen, die eine oder mehrere Außenöffnungen aufweisen, **dadurch gekennzeichnet, dass** durch Versprühen von nicht brennbaren Gasen oder Flüssigkeiten an mindestens einer Außenöffnung ein Gas-Strahlvorhang erzeugt wird, der die in der Einhausung befindlichen Wolken brennbarer Gase verdünnt, bzw. in Richtung der mindestens einen Außenöffnung trägt und so ausschleust.

3. Verfahren nach Anspruch 2, **dadurch gekennzeichnet, dass** die Einhausung Vorrichtungen zur Herstellung, Verarbeitung oder Lagerung der brennbaren Gase enthält.

4. Verfahren nach Anspruch 2 oder 3, **dadurch gekennzeichnet, dass** das brennbare Gas ausgewählt ist aus Acetylen, Wasserstoff, Ammoniak, Kohlenmonoxid, Kokereigas, Deponiegas, Stadtgas, Biogas, Synthesegas, Methan, Erdgas oder heißen brennbaren Gasen.

5. Verfahren nach einem der Ansprüche 2 bis 4, **dadurch gekennzeichnet, dass** der Gasstrahlvorhang durch Wasserdampf, Luft, Stickstoff oder Gemische davon gebildet wird.

6. Verfahren nach einem der Ansprüche 2 bis 5, **dadurch gekennzeichnet, dass** das Ausschleusen aus der Einhausung derart erfolgt, dass außerhalb der Einhausung kein zündfähiges Gemisch des brennbaren Gases vorliegt.

7. Verfahren nach einem der Ansprüche 2 bis 6, **dadurch gekennzeichnet, dass** die Wolken brennbarer Gase bei der Ausschleusung zu mindestens 80 % durch den Gas- Strahlvorhang durchtreten.

8. Verfahren nach einem der Ansprüche 2 bis 7, **dadurch gekennzeichnet, dass** die Einhausung auf dem Erdboden angeordnet ist, im Wesentlichen senkrecht stehende Außenwände aufweist und nach oben hin durch ein Dach abgeschlossen ist, wobei die mindestens eine Außenöffnung im Dach oder im oberen Viertel der Außenwände angeordnet ist.

9. Verfahren nach Anspruch 8, **dadurch gekennzeichnet, dass** sich der Gas-Strahlvorhang in einem Winkel zum Dach oder zur Außenwand von 45° ± 10° ausbildet.

10. Verfahren nach einem der Ansprüche 1 bis 9, **dadurch gekennzeichnet, dass** die Fläche der Außenöffnung maximal 40 % der gesamten Außenflächen der Einhausung ausmacht.

11. Verfahren nach einem der Ansprüche 1 bis 10, **dadurch gekennzeichnet, dass** der Gas-Strahlvorhang durch Austritt eines Gases oder einer Flüssigkeit aus einem Rohr erzeugt wird, das entlang seiner Längsachse senkrecht zur Längsachse Bohrungen aufweist, die auf der Rohroberfläche auf einer gemeinsamen Verbindungsgeraden liegen können.

12. Verfahren nach Anspruch 11, **dadurch gekennzeichnet, dass** der Dampfvorhang eine Länge im Bereich von 0,5 bis 6 m aufweist.

13. Verfahren nach Anspruch 11 oder 12, **dadurch gekennzeichnet, dass** die mindestens eine Außenöffnung eine horizontale Unterkante aufweist und sich das Rohr parallel zu dieser Unterkante erstreckt.

14. Einhausung mit einer oder mehreren Außenöffnungen mit Einrichtungen zur Erzeugung eines an mindestens einer Außenöffnung angeordneten Gas-Strahlvorhangs, wobei der Gas-Strahlvorhang die in der Einhausung befindlichen Wolken brennbarer Gase verdünnt, bzw. in Richtung der mindestens einen Außenöffnung trägt und so ausschleust, wobei die Einhausung senkrecht stehende Außenwände aufweist und nach oben hin durch ein Dach abgeschlossen ist und mindestens eine Außenöffnung im oberen Viertel der Außenwände angeordnet ist.

## Claims

1. The use of a gas-jet curtain generated by spraying non-flammable gases or liquids for diluting and/or ejecting clouds of flammable gases, the density of which does not exceed the density of air, from containments that have one or more outer openings.

2. A method for diluting and/or ejecting clouds of flammable gases, the density of which does not exceed the density of air, from containments that have one or more outer openings, wherein, by spraying non-flammable gases or liquids at at least one outer opening, a gas-jet curtain is generated that dilutes the clouds of flammable gases situated in the containment or bears them in the direction of the at least one outer opening and thus ejects them.

3. The method according to claim 2, wherein the containment comprises devices for production, processing or storage of the flammable gases.

4. The method according to claim 2 or 3, wherein the flammable gas is selected from acetylene, hydrogen, ammonia, carbon monoxide, coke oven gas, landfill gas, town gas, biogas, synthesis gas, methane, natural gas or hot flammable gases.

5. The method according to any one of claims 2 to 4, wherein the gas-jet curtain is formed by steam, air, nitrogen or mixtures thereof.

6. The method according to any one of claims 2 to 5, wherein the ejection from the containment proceeds in such a manner that no ignitable mixture of the flammable gas is present outside the containment.

7. The method according to any one of claims 2 to 6, wherein at least 80% of the clouds of flammable gases, during the ejection, pass through the gas-jet curtain.

8. The method according to any one of claims 2 to 7, wherein the containment is arranged on the ground, has substantially upright outer walls and is closed at the top by a roof, wherein the at least one outer opening is arranged in the roof or in the upper quarter of the outer walls.

9. The method according to claim 8, wherein the gas-jet curtain is at an angle of 45° ± 10° to the roof or outer wall.

10. The method according to any one of claims 1 to 9, wherein the area of the outer opening makes up a maximum of 40% of the total outer areas of the containment.

11. The method according to any one of claims 1 to 10, wherein the gas-jet curtain is generated by exit of a gas or a liquid from a tube which, along its longitudinal axis, has, perpendicularly to the longitudinal axis, boreholes that can lie on a common connection line on the tube surface.

12. The method according to claim 11, wherein the steam curtain has a length in the range from 0.5 to 6 m.

13. The method according to claim 11 or 12, wherein the at least one outer opening has a horizontal lower edge and the tube extends in parallel to this lower edge.

14. A containment having one or more outer openings having appliances for generating a gas-jet curtain arranged at at least one outer opening, wherein the gas-jet curtain dilutes the clouds of flammable gases situated in the containment or bears them in the direction of the at least one outer opening and thus ejects them, wherein the containment has upright outer walls and is closed at the top by a roof and at least one outer opening is arranged in the upper quarter of the outer walls.

## Revendications

1. Utilisation d'un rideau de gaz formé par pulvérisation de gaz ou liquides non combustibles pour la dilution et/ou le déchargement de nuages de gaz combustibles, dont la densité ne dépasse pas la densité de l'air, issus d'enceintes qui comprennent une ou plusieurs ouvertures de sortie.

2. Procédé de dilution et/ou de déchargement de nuages de gaz combustibles, dont la densité ne dépasse pas la densité de l'air, issus d'enceintes qui comprennent une ou plusieurs ouvertures de sortie, **caractérisé en ce qu'**un rideau de gaz est formé par pulvérisation de gaz ou liquides non combustibles au niveau d'au moins une ouverture de sortie, qui dilue les nuages de gaz combustibles se trouvant dans l'enceinte ou les porte dans la direction de ladite au moins une ouverture de sortie et les décharge ainsi.

3. Procédé selon la revendication 2, **caractérisé en ce que** l'enceinte contient des dispositifs pour la fabrication, le traitement ou le stockage des gaz combustibles.

4. Procédé selon la revendication 2 ou 3, **caractérisé en ce que** le gaz combustible est choisi parmi l'acétylène, l'hydrogène, l'ammoniac, le monoxyde de carbone, le gaz de cokerie, le gaz de décharge, le gaz de ville, le biogaz, le gaz de synthèse, le méthane, le gaz naturel ou les gaz combustibles chauds.

5. Procédé selon l'une quelconque des revendications 2 à 4, **caractérisé en ce que** le rideau de gaz est formé par de la vapeur d'eau, de l'air, de l'azote ou leurs mélanges.

6. Procédé selon l'une quelconque des revendications 2 à 5, **caractérisé en ce que** le déchargement de l'enceinte a lieu de sorte qu'aucun mélange inflammable du gaz combustible ne soit présent à l'extérieur de l'enceinte.

7. Procédé selon l'une quelconque des revendications 2 à 6, **caractérisé en ce que** les nuages de gaz combustibles traversent le rideau de gaz à hauteur d'au moins 80 % lors du déchargement.

8. Procédé selon l'une quelconque des revendications 2 à 7, **caractérisé en ce que** l'enceinte est agencée sur le sol, comprend des parois extérieures essentiellement verticales et est fermée par un toit en haut, ladite au moins une ouverture de sortie étant agencée dans le toit ou dans le quart supérieur des parois extérieures.

9. Procédé selon la revendication 8, **caractérisé en ce que** le rideau de gaz se forme à un angle par rapport au toit ou à la paroi extérieure de 45° ± 10°.

10. Procédé selon l'une quelconque des revendications 1 à 9, **caractérisé en ce que** la surface de l'ouverture de sortie représente au plus 40 % de l'ensemble des surfaces extérieures de l'enceinte.

11. Procédé selon l'une quelconque des revendications 1 à 10, **caractérisé en ce que** le rideau de gaz est formé par sortie d'un gaz ou d'un liquide d'un tube qui comprend des alésages le long de son axe longitudinal perpendiculairement à l'axe longitudinal, qui peuvent se situer sur une ligne commune sur la surface du tube.

12. Procédé selon la revendication 11, **caractérisé en ce que** le rideau de vapeur présente une longueur dans la plage allant de 0,5 à 6 m.

13. Procédé selon la revendication 11 ou 12, **caractérisé en ce que** ladite au moins une ouverture de sortie comprend un bord inférieur horizontal et le tube s'étend parallèlement à ce bord inférieur.

14. Enceinte comprenant une ou plusieurs ouvertures de sortie, comprenant des dispositifs pour la formation d'un rideau de gaz agencé au niveau d'au moins une ouverture de sortie, le rideau de gaz diluant les nuages de gaz combustibles présents dans l'enceinte ou les portant dans la direction de ladite au moins une ouverture de sortie et les déchargeant ainsi, l'enceinte comprenant des parois extérieures verticales et étant fermée par un toit en haut, et au moins une ouverture de sortie étant agencée dans le quart supérieur des parois extérieures.
